# EUROPÄISCHE PATENTSCHRIFT

(11) **EP 0 797 004 B1**
(45) Veröffentlichungstag und Bekanntmachung des Hinweises auf die Patenterteilung: **28.08.2002**
(21) Anmeldenummer: 96118675.6
(22) Anmeldetag: 21.11.1996
(51) Int. Cl.: F04D 29/26, F04D 17/16, F04D 29/02

(54) **Elektrisch angetriebene Luftpumpe**
Electric motor driven air pump
Pompe à air entraîné par un moteur électrique

(30) Priorität: 23.03.1996 DE 19611512
(43) Veröffentlichungstag der Anmeldung: 24.09.1997
(73) Patentinhaber: Pierburg Aktiengesellschaft, 41460 Neuss (DE)
(72) Erfinder: Peters, Rainer, 47574 Goch (DE); Bonse, Michael, 40625 Düsseldorf (DE); Van de Venne, Günter, 41238 Mönchengladbach (DE)

(56) Entgegenhaltungen:
- EP-A- 0 385 298
- EP-A- 0 603 665
- DE-A- 4 107 049
- DE-A- 4 409 629
- GB-A- 190 928 866
- US-A- 2 857 849
- US-A- 3 084 852

## Beschreibung

Die Erfindung betrifft eine elektrisch angetriebene Luftpumpe, bestehend aus einem Gehäuse mit auf einer Seite angeordnetem Pumpenwerk und auf der anderen Seite angeordnetem Elektromotor, wobei Pumpen- und Motorseite des Gehäuses durch Deckel verschlossen sind und das Pumpenwerk Pumpenlaufräder aufweist, wobei die Laufradnaben in Anordnungsrichtung gegen einen Wellenbund anliegen, wobei einander berührende Axialflächen der Laufräder eine ineinander greifende Verzahnung aufweisen, wobei die Pumpenlaufräder aus Kunststoff gespritzt sind und auf die Elektromotorwelle aufgepreßt sind, wobei die Laufradnaben durch einen auf die Elektromotorwelle gepreßten, aus Metall bestehenden Abschlußring gesichert sind, wobei die einander berührenden Axialflächen des Laufrades und des Abschlußringes eine ineinander greifende Verzahnung aufweisen.

Eine derartig elektrisch angetriebene Luftpumpe ist aus der GB -A- 28866 bekannt. Dabei ist das unterste Laufrad über eine formschlüssige Wellen-Naben-Verbindung auf einer Antriebswelle angeordnet, wobei die weiteren Laufräder nur lose auf der Antriebswelle angeordnet sind und über Verzahnungen mit dem ersten Laufrad formschlüssig verbunden sind, derart, daß das erste Laufrad die weiteren Laufräder antreibt. Diese Luftpumpe weist eine erhöhte Laufunruhe und Vibration auf.

Bei einer Pumpe gemäß EP-A2- 385 298 besteht das Problem, daß ihr Betrieb aufgrund von Unwuchten des Laufrades und des Elektromotors sowie des entstehenden magnetischen Drehfeldes unvermeidbar mit mehr oder weniger Vibrationen verbunden ist, die sich auf die Einrichtung, an der die Pumpe angeschlossen ist bzw. an der sie befestigt ist, übertragen und ein hochfrequentes Laufgeräusch verursachen.

Zur Verminderung dieses Geräusches wurde in der DE-A1 41 07 049.6 bereits vorgeschlagen, daß der Elektromotor mittels zweier elastischer Motorlager zwischen Elektromotor und Gehäuse abgestützt ist. Bei dem in dieser Druckschrift vorgeschlagenen Pumpenlaufrad handelt es sich um ein aus mehreren Teilen zusammengesetztes Laufrad, welches ausgewuchtet werden muß.

Aus der US-PS 2,857,849 beispielsweise ist eine Pumpenausführung bekannt, bei der mehrere Pumpenlaufräder auf einer Elektromotorwelle befestigt sind, und zwar mittels einer quer zur Pumpenlängsachse in die Pumpenlaufradnabe eingeschraubten Schraube, die gegen die Welle drückt. Daraus, daß das Gewinde für diesen Zweck ausreichend fest sein muß, kann geschlossen werden, daß die Laufräder aus Metall bestehen. Diese sind schwer und weisen Unwuchten auf.

Hiervon ausgehend liegt der Erfindung die Aufgabe zugrunde, eine Luftpumpe mit verringertem Laufgeräusch zu schaffen, wobei darüber hinaus ein vereinfachter Pumpenaufbau erreicht werden soll.

Diese Aufgabe ist bei der angegebenen Luftpumpe durch die im Kennzeichen des Patentanspruchs 1 angegebenen Merkmale gelöst worden. Vorteilhafte Weiterbildungen sind mit den Unteransprüchen angegeben.

Mit der Erfindung erzielbare Vorteile sind in der nachfolgenden Beschreibung eines Ausführungsbeispiels der Erfindung angegeben, das in der Zeichnung dargestellt ist.

Diese zeigt:
Fig. 1
   eine Luftpumpe
Fig. 2
   eine Einzelheit aus Fig. 1 in einer alternativen Ausbildung.

Fig. 1 zeigt die erfindungsgemäße Luftpumpe, bestehend aus einem in Kunststoff gefertigten Gehäuse 1, das einerseits ein Pumpenwerk 2 aufnimmt und andererseits in einer Elektromotorkammer 3 einen Elektromotor 4. Das Gehäuse 1 ist auf der Pumpenseite von einem Deckel 5 verschlossen, der einen Ansaugstutzen 6 aufweist.

Erfindungsgemäß ist nun vorgesehen, daß das Pumpenwerk 2 ein oder mehrere aus Kunststoff gespritzte Pumpenlaufräder 7, 8 aufweist, wodurch eine strömungsgünstige Formgebung und ein gegenüber Metallausführung leichteres Gericht erreichbar sind. Die Pumpenlaufräder 7, 8 sind mit Laufradnaben 9, 10 auf eine Elektromotorwelle 11 aufgepreßt, wobei die Laufradnaben 9, 10 in Aufpreßrichtung gegen einen Wellenbund 12 anliegen und durch einen auf die Welle 11 gepreßten, aus Metall bestehenden Abschlußring 13 gesichert sind. Damit der relativ glatte Kunststoff auf der Welle 11 nicht gleitet, ist vorgesehen, daß einander berührende Axialflächen 14, 15 und 16 der Laufräder 7, 8 und des Abschlußringes 13 eine ineinandergreifende Verzahnung 17 aufweisen.

Vorteilhafterweise ist vorgesehen, daß der Wellenbund 12 durch einen auf die Welle 11 gepreßten, aus Metall bestehenden Anschlagring 18 gebildet ist. Auch hier kann die Maßnahme getroffen werden, daß die einander berührenden Axialfächen 15, 19 des Laufrades 8 und des Anschlagringes 18 eine ineinandergreifende Verzahnung 20 aufweisen, wie in Fig. 2 dargestellt ist, wodurch die Laufräder 7, 8 einheitlich ausgeführt werden können. Die in der Zeichnung dargestellte Verzahnung17 erfolgt durch jeweils einen Nabenansatz 21, unterbrochen durch eine Nabenbohrung 22 und eine Nabennut 23, d. h. die eine Stirnwand 15 der Pumpenlaufradnabe 9 weist dann den Nabenansatz 21 und die andere Stirnwand 16 die Nabenut 23 auf.

Entsprechend dieser Ausführung weist dann der Anschlagring 18 eine Nut 24 und der Abschlußring einen Ansatz 25 auf, die entsprechend der Nabennut 23 und des Nabenansatzes 21 ausgeführt sind.
Nach der Montage oder Teilmontage der Luftpumpe kann der Abschlußring 13 durch Laserstrahlverschweißung mit der Welle 11 verbunden und damit gegen Verdrehen gesichert sein.

Mit der erfindungsgemäßen Luftpumpe ist ein geräuscharmer Betrieb möglich geworden, da nun leichtere Pumpenlaufräder verwendet werden können. Darüber hinaus liegt mit der Erfindung eine sehr einfach aufgebaute Luftpumpe vor, die kostengünstig herstellbar ist und eine lange Lebensdauer haben wird.

## Patentansprüche

1. Elektrisch angetriebene Luftpumpe, bestehend aus einem Gehäuse mit auf einer Seite angeordnetem Pumpenwerk und auf der anderen Seite angeordnetem Elektromotor, wobei Pumpen- und Motorseite des Gehäuses durch Deckel verschlossen sind und das Pumpenwerk Pumpenlaufräder aufweist, wobei die Laufradnaben in Anordnungsrichtung gegen einen Wellenbund anliegen, wobei einander berührende Axialflächen der Laufräder eine ineinander greifende Verzahnung aufweisen, **dadurch gekennzeichnet, daß** die Pumpenlaufräder (7, 8) aus Kunststoff gespritzt sind und auf die Elektromotorwelle (11) aufgepreßt sind, wobei die Laufradnaben (9, 10) durch einen auf die Elektromotorwelle (11) gepreßten, aus Metall bestehenden Abschlußring (13) gesichert sind, wobei die einander berührenden Axialflächen (14, 16) des Laufrades (7) und des Abschlußringes (13) eine ineinander greifende Verzahnung (17) aufweisen.

2. Luftpumpe nach Anspruch 1, **dadurch gekennzeichnet, daß** der Wellenbund (12) durch einen auf die Welle (11) gepreßten, aus Metall bestehenden Anschlagring (18) gebildet ist.

3. Luftpumpe nach Anspruch 1, **dadurch gekennzeichnet, daß** die einander berührenden Axialfächen (15 und 19) des Laufrades (8) und des Anschlagringes (18) eine ineinandergreifende Verzahnung (20) aufweist.

4. Luftpumpe nach einem der Ansprüche 2 oder 3, **dadurch gekennzeichnet, daß** die Verzahnung (17, 20) durch Nabenansatz (21, 25) und Nabenut (23, 24) erfolgt.

5. Luftpumpe nach einem der vorstehenden Ansprüche , **dadurch gekennzeichnet, daß** der Abschlußring (13) nach der Montage der Laufräder (7, 8) durch Laserstrahlverschweißung gesichert ist.

## Claims

1. Electrically driven air pump consisting of a casing with a pump mechanism disposed on one side and an electric motor disposed on the other side, wherein the pump side and motor side of the casing are closed by covers and the pump mechanism has pump impellers, wherein the impeller hubs rest against a shaft collar in the direction in which they are installed, wherein axial faces of the impellers that are in contact with one another have toothing systems which engage in one another, **characterised in that** the pump impellers (7, 8) are injection-moulded from plastic and forced onto the shaft (11) of the electric motor, wherein the impeller hubs (9, 10) are secured by an end ring (13) which is forced onto the shaft (11) of the electric motor and consists of metal, and wherein those axial faces (14, 16) of the impeller (7) and end ring (13) which are in contact with one another have toothing systems (17) which engage in one another.

2. Air pump according to claim 1, **characterised in that** the shaft collar (12) is formed by a stop ring (18) which is forced onto the shaft (11) and consists of metal.

3. Air pump according to claim 1, **characterised in that** those axial faces (15 and 19) of the impeller (8) and stop ring (18) which are in contact with one another have toothing systems (20) which engage in one another.

4. Air pump according to one of claims 2 or 3, **characterised in that** the toothing system (17, 20) is brought about by a hub projection (21, 25) and a hub groove (23, 24).

5. Air pump according to one of the preceding claims, **characterised in that** the end ring (13) is secured by laser-beam welding after the impellers (7, 8) have been fitted.

## Revendications

1. Pompe à air à entraînement électrique, composée d'un carter avec un mécanisme de pompe disposé sur un côté et un moteur électrique disposé sur l'autre côté, les côtés pompe et moteur du carter étant fermés par des couvercles et le mécanisme de pompe présentant des roues, les moyeux de roues s'appliquant dans la direction de montage contre un épaulement d'arbre, des surfaces axiales en contact mutuel des roues présentant une denture en prise mutuelle, **caractérisée en ce que** les roues (7, 8) sont injectées en matière plastique et emmanchées sur l'arbre (11) du moteur électrique, les moyeux de roues (9, 10) étant bloqués par un anneau de fermeture (13) en métal, pressé sur l'arbre (11) du moteur électrique, les surfaces axiales (14, 16) en contact mutuel de la roue (7) et de l'anneau de fermeture (13) présentant une denture (17) en prise mutuelle.

2. Pompe à air suivant la revendication 1, **caractérisée en ce que** l'épaulement d'arbre (12) est formé par un anneau de butée (18) en métal, pressé sur l'arbre (11).

3. Pompe à air suivant la revendication 1, **caractérisée en ce que** les surfaces axiales (15 et 19) en contact mutuel de la roue (8) et de l'anneau de butée (18) présentent une denture en prise mutuelle (20).

4. Pompe à air suivant l'une des revendications 2 et 3, **caractérisée en ce que** la denture (17, 20) est assurée par un appendice de moyeu (21, 25) et une rainure de moyeu (23, 24).

5. Pompe à air suivant l'une des revendications précédentes, **caractérisée en ce que** l'anneau de fermeture (13) est bloqué par soudage au laser après le montage des roues (7, 8).
